# EUROPÄISCHE PATENTSCHRIFT

(11) **EP 3 587 993 B1**
(45) Veröffentlichungstag und Bekanntmachung des Hinweises auf die Patenterteilung: **04.01.2023**
(21) Anmeldenummer: 19180067.1
(22) Anmeldetag: 13.06.2019
(51) Int. Cl.: F41J 5/14, F41J 11/00

(54) **ELEKTRISCHE ANZEIGEVORRICHTUNG FÜR EINE SCHIESSBAHN SOWIE ZIELANORDNUNG UMFASSEND EINE DERARTIGE ANZEIGEVORRICHTUNG**
ELECTRICAL DISPLAY DEVICE FOR A SHOOTING RANGE AND TARGET ASSEMBLY COMPRISING SUCH A DISPLAY DEVICE
DISPOSITIF D'AFFICHAGE ÉLECTRIQUE POUR UN STAND DE TIR AINSI QU'AGENCEMENT DE CIBLE COMPRENANT UN TEL DISPOSITIF D'AFFICHAGE

(30) Priorität: 25.06.2018 DE 202018103584 U
(43) Veröffentlichungstag der Anmeldung: 01.01.2020
(73) Patentinhaber: Hierl, Thomas, 90453 Nürnberg (DE)
(72) Erfinder: Hierl, Thomas, 90453 Nürnberg (DE)
(74) Vertreter: Rau, Schneck & Hübner Patentanwälte Rechtsanwälte PartGmbB

(56) Entgegenhaltungen:
- WO-A2-00/65432
- DE-U1-202009 014 784
- US-A1- 2016 209 173

## Beschreibung

Die Erfindung betrifft eine Anzeigevorrichtung für eine Schießbahn sowie eine Zielanordnung für eine Schießbahn mit einer derartigen Anzeigevorrichtung.

Bei Sportwettbewerben werden zunehmend laserbasierte Waffensimulatoren, sogenannte Laserwaffen, anstelle von Handfeuerwaffen eingesetzt. Mit einer Anzeigevorrichtung wird vor allem in einem Wettkampf dem Athleten, einem Kampfrichter und/oder Zuschauern das Schießergebnis angezeigt.

Bei einer vergleichsweise jungen Kombinations-Sportart, die Laufen und Schießen gemäß der olympischen Sportart moderner Fünfkampf kombiniert, absolvieren die Athleten abwechselnd jeweils vier Laufeinheiten zu je 800 m und Schießeinlagen auf fünf Ziele. Diese Sportart wird als Laser-Run bezeichnet. Die Dauer einer Schießeinlage wird als Schießzeit bezeichnet. Die Schießeinlage endet, wenn fünf Schüsse ins Ziel gegangen sind oder spätestens 50 Sekunden nach der ersten Schussabgabe. Die Schussabgabe erfolgt beim Laser-Run mit einem laserbasierten Waffensimulator.

US 2016/0 209 173 A1 offenbart eine Überwachungsvorrichtung für Handfeuerwaffen.

WO 00/65432 A2 offenbart ein LED-Display mit mehreren Einzel-LEDs.

DE 20 2009 014 784 U1 offenbart ein Schießstandsystem für Handfeuerwaffen.

Es ist die Aufgabe der vorliegenden Erfindung, die Anzeige an einer Schießbahn, insbesondere für Sportschützen, insbesondere in einem Wettkampf und insbesondere in einem Laser-Run-Wettkampf, zu verbessern.

Diese Aufgabe ist erfindungsgemäß gelöst durch eine Anzeigevorrichtung mit den im Anspruch 1 angegebenen Merkmalen sowie durch eine Zielanordnung mit den im Anspruch 14 angegebenen Merkmalen.

Erfindungsgemäß wurde erkannt, dass eine Anzeigevorrichtung für eine Schießbahn verbessert ist, wenn Informationen, insbesondere zusätzlich zu dem Schießergebnis, angezeigt werden. Dafür ist mindestens ein weiteres Anzeigefeld vorgesehen. Für die Anzeige eines Schießergebnisses sind mehrere, insbesondere fünf, Leuchtfelder vorgesehen. Jedes Leuchtfeld ist insbesondere derart ausgeführt, dass es rotes Licht aussendet, wenn kein Treffer erfolgt ist, und grünes Licht aussendet, wenn ein Treffer erfolgt ist. Die Anzahl der Leuchtfelder symbolisiert die Zahl der zu treffenden Ziele. Die Ziele werden durch eine Zielscheibe gebildet, die ein inneres, kreisförmiges Zielfeld aufweisen, in dem ein Sensor zur Erfassung des Laserschusses angeordnet ist. Das Zielfeld ist von einem weiß gefärbten Umgebungsfeld eingerahmt. Die Abgabe eines Laserschusses auf das Umgebungsfeld wird als Fehlschuss gewertet. Zu Beginn der Schießeinlage leuchtet das Leuchtfeld in Rot. Wenn mit der Schussabgabe weder das Zielfeld noch das Umgebungsfeld getroffen wird, wird dies als Schießergebnis "Scheibe verfehlt" gewertet. Optisch wird dies durch rotes Dauerleuchten des Leuchtfeldes angezeigt. Wird bei der Schussabgabe das Umgebungsfeld getroffen, erfolgt ein rotes Leuchten mit einer Unterbrechung, insbesondere unmittelbar nach der Schussabgabe, wobei die Unterbrechung weniger als eine Sekunde dauert, insbesondere weniger als 800 Millisekunden, insbesondere weniger als 500 Millisekunden, insbesondere weniger als 300 Millisekunden, insbesondere weniger als 150 Millisekunden und insbesondere weniger als 100 Millisekunden. Dadurch wird das Schießergebnis "Miss" signalisiert. Wenn mit der Schussabgabe das Zielfeld getroffen wird, schaltet das Leuchtfeld von Rotlicht auf Grünlicht um. Damit wird signalisiert, dass ein Treffer erzielt wurde und damit das Ergebnis "Hit" vorliegt.

Ein Zeitgeber, der auch als Timer bezeichnet wird, dient zum Erfassen der Schießzeit. 40 Sekunden nach dem ersten Schuss blinkt mindestens eines der Leuchtfelder, insbesondere mit einer Frequenz von 2 Hz. Dem Schützen wird damit signalisiert, dass noch maximal 10 Sekunden der Schießzeit für die aktuelle Schießeinlage verbleiben.

50 Sekunden nach dem ersten Schuss der Schießeinlage blinken mehrere, insbesondere alle, Leuchtfelder mit einer Frequenz von beispielsweise 4 Hz, um dem Schützen zu signalisieren, dass die Schießzeit abgelaufen ist, also die Schießeinlage beendet ist. Die Schießeinlage ist auch dann beendet, wenn der Schütze vor Ablauf der 50 Sekunden Schießzeit die maximale Trefferanzahl, insbesondere fünf, erfüllt hat.

Das mindestens eine Leuchtfeld ist derart programmiert oder ansteuerbar, dass zeitabhängig die Blinkanzeige durchgeführt werden kann.

Eine Ausführung der Anzeigevorrichtung als LED-Matrix-Display mit mehreren Einzel-LEDs ist unkompliziert, optisch ansprechend, flexibel und qualitativ hochwertig. Insbesondere eignet sich die Anzeigevorrichtung als LED-Matrix-Display als Anzeige für Zuschauer. Die Anzeigevorrichtung kann auch aus größerer Entfernung von mindestens 15 m, insbesondere mindestens 30 m, insbesondere mindestens 50 m, insbesondere mindestens 100 m und insbesondere mindestens 200 m und auch bei direkter Sonneneinstrahlung gut erkannt werden. Das LED-Matrix-Display ist insbesondere rechteckig ausgeführt und weist eine Matrix-Anordnung von 64 Spalten und 16 Zeilen von High-Brightness-RGB-LEDs auf, die zu dem LED-Matrix-Display miteinander verbunden sind. Das LED-Matrix-Display weist also 1024 Einzel-LEDs auf. Entsprechend kann das LED-Matrix-Display mehr oder weniger als 1024 Einzel-LEDs aufweisen.

Vorteilhaft ist es, wenn die High-Brightness-RGB-LEDs eine hohe Helligkeit aufweisen. Insbesondere beträgt die Helligkeit mindestens 2000 Cd/m², insbesondere mindestens 4000 Cd/m², insbesondere höchstens 6000 Cd/m² und insbesondere mindestens 6500 Cd/m² bei einem Mittenabstand der Einzel-LEDs von 10 mm x 10 mm. Eine vorteilhafte Nutzung des LED-Matrix-Displays mit den High-Brightness-RGB-LEDs ist mit der Farbe Weiß möglich. Die Einzel-LEDs weisen bei ungedimmtem Betrieb maximale Helligkeit auf. Das LED-Matrix-Display kann als zusätzliche Lichtquelle eingesetzt werden, insbesondere während des Auf- oder Abbaus der Anlagen an einer Schießbahn. In diesem Fall hat das LED-Matrix-Display die Funktion eines Flutlichts.

Der Leistungsverbrauch des LED-Matrix-Displays ist kleiner als 100 W für 64 x 16 Pixel bei einem Mittenabstand von 10 mm x 10 mm, insbesondere kleiner als 90 W, insbesondere kleiner als 80 W und insbesondere kleiner als 76 W. Das LED-Matrix-Display ist stromsparend ausgeführt und eignet sich insbesondere für den mobilen Einsatz. Insbesondere ist ein Anschluss an ein externes Stromnetz entbehrlich. Die Stromversorgung des LED-Matrix-Displays kann durch Batterien erfolgen.

Es ist auch denkbar, größere und deutlich leistungsstärkere LED-Matrix-Displays einzusetzen, die beispielsweise eine Leistung von 500 W oder mehr aufweisen. Derartige LED-Matrix-Displays können beispielsweise in Stadien als Anzeigevorrichtungen für ein großes Publikum eingesetzt werden.

Die Graustufenauflösung der Einzel-LEDs beträgt 12 Bit/Color.

Das LED-Matrix-Display kann auch mehr Einzel-LEDs aufweisen, beispielsweise in einer Anordnung von 96 Spalten und 32 Zeilen, wobei sich die Anzahl und Anordnung der Einzel-LEDs nach der zu erreichenden Fläche für das LED-Matrix-Display richtet. Die Einzel-LEDs sind insbesondere jeweils quadratisch ausgeführt mit einer Kantenlänge von 2,6 mm. Einzel-LEDs mit einer kleineren Kantenlänge von beispielsweise weniger als 2,5 mm, insbesondere weniger als 2,0 mm, insbesondere weniger als 1,5 mm und insbesondere weniger als 1,0 mm ermöglichen eine höhere Auflösung der mit den Einzel-LEDs erstellten Anzeige. Insbesondere wenn die Einzel-LEDs eine hohe Leistung von beispielsweise mindestens 4000 Cd/m² aufweisen, sind auch Einzel-LEDs mit größerer Kantenlänge denkbar. Die Kantenlänge beträgt dann insbesondere mindestens 3 mm, insbesondere mindestens 4 mm und insbesondere mindestens 5 mm.

Die Matrixfelder, in welchen die Einzel-LEDs jeweils mittig angeordnet sind, weisen eine Kantenlänge von 10 mm x 10 mm auf. Der Mittenabstand von in zwei benachbarten Zeilen angeordneten Einzel-LEDs beträgt 10 mm. Der Mittenabstand von in benachbarten Spalten angeordneten Einzel-LEDs beträgt 10 mm.

Die Kantenlänge der Matrixfelder kann auch kleiner sein als 10 mm x 10 mm, insbesondere 6 mm x 6 mm und insbesondere 3 mm x 3 mm.

Die Einzel-LEDs sind mit Mittenabständen zwischen 1 mm und 25 mm, insbesondere zwischen 5 mm und 20 mm und insbesondere mit einem Mittenabstand von etwa 10 mm angeordnet. Das LED-Matrix-Display ist flachbauend ausgeführt und weist eine senkrecht zur Anzeigenfläche orientierte Dicke von weniger als 25 mm, insbesondere weniger als 20 mm, insbesondere weniger als 15 mm, insbesondere weniger als 10 mm, insbesondere weniger als 5 mm und insbesondere weniger als 1 mm auf. Besonders dünn bauende Displays sind beispielsweise durch die Verwendung von Einzel-OLEDs möglich. Das LED-Matrix-Display ist leichtbauend ausgeführt und eignet sich insbesondere für den mobilen Einsatz.

Mindestens eine Einzel-LED, insbesondere eine Gruppe von Einzel-LEDs, kann als Anzeigefeld zum Anzeigen von Informationen programmiert werden. Durch die freie Programmierbarkeit des LED-Matrix-Displays ist es möglich, bestimmte Bereiche der Anzeigevorrichtung zeitlich abhängig mit unterschiedlichen Informationen zu füllen.

Eine Ausführung der Anzeigevorrichtung mit frei programmierbaren Einzel-LEDs ermöglicht verschiedene Anzeigefelder an der Anzeigevorrichtung. Es ist aufgrund der freien Programmierbarkeit der Einzel-LEDs in nahezu beliebiger Weise möglich, die Anzeigefläche der Anzeigevorrichtung mit Anzeigen zu belegen. Es sind insbesondere verschiedene Anzeigemodi, insbesondere zeitabhängig, möglich. Die verschiedenen Anzeigefelder können verschiedene Größen aufweisen. Insbesondere können auch Anzahl und/oder Abstand von Anzeigefeldern unterschiedlich festgelegt werden.

Es ist insbesondere möglich, Anzahl, Größe und Abstand der Leuchtfelder, die auch als Trefferanzeigeflächen bezeichnet werden, veränderlich festzulegen, um beispielsweise neuen Wettkampfregeln zu entsprechen oder Anzeigemodi für andere Sportarten abzubilden. Bei Wettkampfformen, die längere oder kürzere Laufstrecken aufweisen, kann die Anzahl der zu erzielenden Treffer, also die Anzahl der Leuchtfelder, auf bis zu 10 oder mehr erhöht oder beispielsweise auf 3 oder weniger reduziert werden. In weiteren Modi könnte die Gesamtzahl der Schüsse und/oder die Anzahl der Fehlschüsse und/oder die Ringsumme aller Treffer oder aller Schüsse einer Schießeinlage angezeigt werden. Darüber hinaus sind Platzierung und Größe der Anzeigefelder an der Anzeigevorrichtung einstellbar für Treffer/Nichttreffer, Schießzeit, laufende Nummer der Schießeinlage, Strafrundenzahl, Athletenname, Nationalflagge und andere Informationen.

Ein weiterer Anzeigemodus wäre beispielsweise dadurch gegeben, dass nach dem letzten Schießen die Schießzeiten der einzelnen Schießeinlagen und die aufsummierte Gesamtschießzeit aller Schießeinlagen angezeigt werden. Zusätzlich oder alternativ könnte die Anzahl der Strafrunden, beispielsweise symbolisiert durch jeweils einen roten Strich, angezeigt werden.

Eine Anordnung des mindestens einen Leuchtfelds gemäß Anspruch 2 gewährleistet eine übersichtliche Darstellung des Schießergebnisses. Wenn mehrere Leuchtfelder vorgesehen sind, sind diese insbesondere nebeneinander im oberen Bereich der Anzeigevorrichtung angeordnet.

Eine Schießzeitanzeige gemäß Anspruch 3 ermöglicht, insbesondere dem Schützen, eine wertvolle Zusatzinformation, insbesondere während der laufenden Schießeinlage. Die Schießzeitanzeige zeigt insbesondere von 0 bis maximal 50 Sekunden die aktuell hochlaufende Schießzeit. Die hochlaufende Schießzeit kann zweistellig in Sekunden mit einer oder zwei Nachkommastellen für Zehntel- und Hundertstelsekunden angezeigt werden. Bei Wettkampfformen mit höheren maximalen Trefferzahlen kann es sinnvoll sein, die Schießzeit in Minuten, Sekunden und einer Nachkommastelle für Zehntelsekunden anzuzeigen. Nach Abschluss einer Schießeinlage kann die Schießzeit statisch mit einer Anzeigedauer von mindestens 3 Sekunden, insbesondere mindestens 10 Sekunden und insbesondere zwischen 15 und 60 Sekunden, angezeigt werden. Die Schießzeit der zurückliegenden Schießeinlage kann mit einer Nachkommastelle mehr als die hochlaufende, aktuelle Schießzeit angezeigt werden. Es ist auch denkbar, die Schießzeiten aller Schießeinlagen getrennt voneinander gleichzeitig oder nacheinander an der Anzeigevorrichtung nach Beendigung einer Schießeinlage anzuzeigen. Mit der Schießzeitanzeige kann auch die Gesamtzeit aller bisherigen Schießzeiten angezeigt werden.

Eine Anordnung der Schießzeitanzeige in einem unteren Bereich der Anzeigevorrichtung, insbesondere unterhalb der Leuchtfelder, insbesondere in einem mittleren Bereich der Anzeigevorrichtung, gewährleistet eine intuitive Erfassung derselben.

Eine Ausführung des Zeitgebers gemäß Anspruch 4 ermöglicht eine fehlerunanfällige Durchführung der Schießeinlage und insbesondere der Überwachung und Bewertung der Schießeinlage durch einen Kampfrichter. Der Zeitgeber kann unabhängig vom Schießergebnis durch einen Kampfrichter ausgelöst werden, insbesondere auch für den Fall, dass der Schütze die Zielscheibe verfehlt. Über eine Eingangsschnittstelle kann der Zeitgeber durch eine dritte Person, insbesondere einen Kampfrichter, aber auch durch eine andere Person ausgelöst werden. Insbesondere wird durch das Auslösen des Zeitgebers die Zeitmessung gestartet und insbesondere die Anzeige der Schießzeit synchronisiert. Das Auslösen des Zeitgebers ist insbesondere fehlerunanfällig und kann auch durch Personen zusätzlich zu den Kampfrichtern ausgeführt werden. Die Zahl der Aufgaben für den Kampfrichter wird reduziert. Der Kampfrichter wird entlastet. Das Fehlerrisiko bei dem Kampfrichter wird reduziert.

Gemäß dem offiziellen Regelwerk für Laser-Run-Wettbewerbe muss der Kampfrichter bei der 40 s- und der 50 s-Zeitmarke dem Schützen das Erreichen der jeweiligen Zeitgrenze ansagen. Da entweder der Kampfrichter selbst den Zeitgeber auslöst oder ein Dritter den Zeitgeber auslöst, und insbesondere die Schießzeit angezeigt wird, ist ein fehlerhaftes Ansagen der Zeitgrenzen durch den Kampfrichter im Wesentlichen ausgeschlossen. Eine formal fehlerfreie Durchführung eines Wettkampfes ist sichergestellt.

Zusätzlich oder alternativ ist es auch denkbar, die Eingangsschnittstelle des Zeitgebers mit dem Ausgangssignal der Zielscheibe zu koppeln, so dass die Zeitmessung am Zeitgeber automatisch ausgelöst wird, wenn der Schütze den ersten Schuss im Zielfeld oder Umgebungsfeld landet. Ein händisches Auslösen des Zeitgebers ist dadurch entbehrlich. Fehlerhafte und/oder ungenaue Zeitmessungen in Folge fehlerhaften und/oder ungenauen manuellen Auslösens sind ausgeschlossen.

Als vorteilhaft hat sich erwiesen, wenn ein händisches Auslösen des Zeitgebers immer erfolgt, also auch dann, wenn der Schütze den ersten Schuss auf die Zielscheibe trifft. Zeitliche Abweichungen zwischen der automatischen Auslösung und der händischen Auslösung des Zeitgebers werden zugunsten des Schützen gewertet. Das bedeutet, dass immer der frühere Zeitpunkt für die Ermittlung und Anzeige der Schießzeit verwendet wird, um insbesondere Athleten mit schlechterer Schießleistung eine möglichst geringe Aufenthaltsdauer am Schießstand zu ermöglichen.

Eine Aktualisierungsrate der Einzel-LEDs von mindestens 1 kHz gemäß Anspruch 5, die auch als Refreshrate bezeichnet wird, ermöglicht eine flatterfreie Anzeige des LED-Matrix-Displays. Auch beim Fotografieren des LED-Matrix-Displays mit einer kurzen Belichtungszeit von 1/1000 s ermöglicht ein vollständiges und ungestörtes Anzeigebild in der Fotografie. Vorteilhaft ist es, wenn die Aktualisierungsrate größer ist als 100 Hz, insbesondere größer als 300 Hz, insbesondere größer als 500 Hz, insbesondere größer als 700 Hz, insbesondere als 900 Hz.

Eine Schießeinlagenanzeige gemäß Anspruch 6 signalisiert vor allem dem Schützen den aktuellen Status im Wettkampf. Insbesondere zeigt die Schießeinlagenanzeige an, in welcher Runde sich der Schütze befindet, also die laufende Nummer der Schießeinlage, die der Schütze aktuell durchführt.

Vorteilhaft ist es, wenn der höchste Wert des Zählers für die Schießeinlagen unkompliziert angepasst werden kann. Bei mehr oder weniger als 4 Schießeinlagen wie beispielsweise bei einem Staffelwettbewerb mit 6 oder mehr Teilnehmern je Staffel kann der höchste Zählerwert manuell angepasst werden. Dazu kann ein Start-Taster dienen. Wenn der höchste Zählerwert erreicht ist und nach Überschreiten eigentlich auf den Ausgangswert "1" zurückgesetzt werden würde, kann durch insbesondere langes Gedrückthalten des Start-Tasters und anschließendes mehrmaliges Auslösen, insbesondere kurzes Drücken des Start-Tasters, der höchste Zählerwert neu festgelegt werden. Anstelle des Start-Tasters kann der höchste Zählerwert auch über eine Feldbus-Schnittstelle am LED-Matrix-Display geändert werden.

Die Anordnung der Schießeinlagenanzeige in einem unteren Bereich der Anzeigevorrichtung, insbesondere unterhalb der Leuchtfelder, insbesondere in einem linken Bereich der Anzeigevorrichtung gewährleistet eine zuverlässige Anzeige für den Schützen und den Kampfrichter.

Eine Strafrundenanzeige gemäß Anspruch 7 dient als zuverlässige Informationsquelle für den Schützen, insbesondere nach Beendigung der Schießeinlage, als Information für die zu absolvierende Anzahl von Strafrunden.

Die Anordnung der Strafrundenanzeige in einem unteren Bereich der Anzeigevorrichtung, insbesondere unterhalb der Leuchtfelder, insbesondere in einem rechten Bereich der Anzeigevorrichtung reduziert das Risiko, dass die Durchführung von Strafrunden übersehen wird.

Eine Athleteninformationsanzeige gemäß Anspruch 8 dient insbesondere für Zuschauer, aber auch für Kampfrichter.

Eine Wettkampfinformationsanzeige gemäß Anspruch 9 kann auch für den Athleten interessante Informationen enthalten.

Eine Steuerungseinheit gemäß Anspruch 10 ermöglicht insbesondere eine Steuerung der Anzeigen an der Anzeigevorrichtung. Die Steuerungseinheit ist insbesondere mit dem mindestens einen Leuchtfeld und dem Zeitgeber jeweils in Signalverbindung, insbesondere jeweils in bidirektionaler Signalverbindung. Die Steuerungseinheit ist insbesondere auch mit der Zielscheibe verbindbar, so dass beispielsweise als Treffer identifizierte Schussabgaben zu einem unmittelbaren Umschalten der Leuchtanzeige von rot auf grün führen

Eine Schusslagenanzeige gemäß Anspruch 11 ermöglicht eine vorteilhafte Anzeigeoption für die Schützen beim Aufwärmen, dem sogenannten Einschießen, insbesondere vor dem Wettkampf. Mittels eines sogenannten Präzisionslaserziels kann die Position des Schusses, also insbesondere die relative Positionierung des Laserschusseses auf der Zielscheibe, erfasst und mittels der Schusslagenanzeige dem Schützen angezeigt werden. Dadurch ist es entbehrlich, zusätzliche Hardware, beispielsweise in Form von mobilen Rechnern, insbesondere Laptops, an den Schießständen zur Verfügung zu stellen. Der Hardwareaufwand ist reduziert. Dadurch ergibt sich ein nicht unerhebliches Kosteneinsparpotenzial.

Ein Sensorelement gemäß Anspruch 12 ermöglicht eine automatische Helligkeitsregelung der Anzeigevorrichtung. Das Sensorelement ist insbesondere als Fotodiode ausgeführt. Die Fotodiode erfasst die Umgebungshelligkeit und leitet einen entsprechenden Messwert an die Steuerungseinheit weiter. In der Steuerungseinheit wird die Helligkeit der Einzel-LEDs angepasst, beispielsweise reduziert und/oder gedimmt, insbesondere um die Blendung für den Schützen zu verhindern. Vorteilhaft ist es, wenn die Helligkeitsanpassung in kleinen Stufen möglich ist. Insbesondere kann die Helligkeit der Einzel-LEDs in jeder der drei Farben Rot, Grün und Blau in 256 Stufen eingestellt werden. Vorteilhafterweise ist das Sensorelement an einer Unterseite der Anzeigevorrichtung angeordnet mit Blickrichtung zum Boden. Es sind auch andere Anordnungen des Sensorelements denkbar. Insbesondere ist es denkbar, mehrere Sensorelemente zu verwenden, die an verschiedenen Stellen und/oder mit verschiedenen Blickrichtungen zur Umgebung an der Anzeigevorrichtung angebracht sind. Insbesondere ist es vorteilhaft, wenn mehrere Sensorelemente beispielsweise entlang des Umfangs der Anzeigevorrichtung insbesondere in der Ebene, die durch die Anzeigevorrichtung vorgegeben ist, ihre Blickrichtung aufweisen. Die Blickrichtung der Sensorelemente kann auch quer und insbesondere senkrecht zu der Ebene der Anzeigevorrichtung orientiert sein.

Ein Signalelement gemäß Anspruch 13 ermöglicht dem Schützen, insbesondere die rein akustische Erfassung des Schießergebnisses. Das Signalelement ist insbesondere als Lautsprecher an der Anzeigevorrichtung integriert. Das akustische Signal simuliert Geräusche, die typischerweise beim Einschlag eines Geschosses im Kugelfang auftreten. Das simulierte Schussgeräusch kann insbesondere für einen Treffer und einen Fehlschuss unterschiedlich ausgeführt sein, um dem Schützen eine zusätzliche akustische Signalisierung des Schussergebnisses zu ermöglichen.

Eine Zielanordnung gemäß Anspruch 14 weist im Wesentlichen die Vorteile der Anzeigevorrichtung selbst auf, worauf hiermit verwiesen wird. Dadurch, dass die Anzeigevorrichtung mit der elektronischen Zielscheibe in Signalverbindung steht, können die Schießergebnisse von der Zielscheibe als Signal für die Anzeigevorrichtung unmittelbar übertragen werden.

Eine Zielanordnung gemäß Anspruch 15 ermöglicht eine intuitive und übersichtliche Anzeige von Informationen in Abhängigkeit der Zielscheibe. Als vorteilhaft hat es sich erwiesen, wenn die Anzeigevorrichtung oberhalb der Zielscheibe angeordnet ist, insbesondere mindestens 30 cm, insbesondere mindestens 60 cm und insbesondere in einem Bereich von 80 cm bis 150 cm oberhalb des Zentrums der Zielscheibe.

Sowohl die in den Schutzansprüchen angegebenen Merkmale als auch die in dem nachfolgenden Ausführungsbeispiel der erfindungsgemäßen Anzeigevorrichtung angegebenen Merkmale sind jeweils für sich alleine oder in Kombination miteinander geeignet, den erfindungsgemäßen Gegenstand weiterzubilden. Die jeweiligen Merkmalskombinationen stellen hinsichtlich der Weiterbildungen des Erfindungsgegenstands keine Einschränkung dar, sondern weisen im Wesentlichen lediglich beispielhaften Charakter auf.

Weitere Merkmale, Vorteile und Einzelheiten der Erfindung ergeben sich aus der nachfolgenden Beschreibung eines Ausführungsbeispiels anhand der Zeichnung. Es zeigen:
- Fig. 1: eine schematische Ansicht einer Zielanordnung für eine Schießbahn mit einer erfindungsgemäßen Anzeigevorrichtung und einer elektronischen Zielscheibe,
- Fig. 2: eine Vorderansicht der Anzeigevorrichtung gemäß Fig. 1 in einem inaktiven Zustand,
- Fig. 3 bis 6: die Anzeigevorrichtung gemäß Fig. 2 in verschiedenen Anzeigemodi.

Einander entsprechende Teile sind in den Fig. 1 bis 6 mit denselben Bezugszeichen versehen. Auch Einzelheiten des im Folgenden näher erläuterten Ausführungsbeispiels können für sich genommen eine Erfindung darstellen oder Teil eines Erfindungsgegenstands sein.

Eine in Fig. 1 als Ganzes mit 1 gekennzeichnete Zielanordnung ist für Sportschützen, insbesondere im Training und in Wettkämpfen und insbesondere für die Sportart Laser-Run geeignet. Die Zielanordnung 1 umfasst eine elektronische Zielscheibe 2 und eine über ein Signalkabel 3 mit der Zielscheibe 2 verbundene Anzeigevorrichtung 4. Die Signalverbindung zwischen der Anzeigevorrichtung 4 und der Zielscheibe 2 kann auch kabellos, beispielsweise durch Funk-Signalübertragung oder in anderer Weise erfolgen.

Gemäß dem gezeigten Ausführungsbeispiel sind die Zielscheibe 2 und die Anzeigevorrichtung 4 an einer gemeinsamen Stehhalterung 5 befestigt. Die Stehhalterung 5 umfasst eine Vertikalstange, die mit einem nicht dargestellten Fußelement auf dem Untergrund abgestellt und insbesondere dort verankert werden kann. An der Stehhalterung ist eine höhenverstellbare Befestigung der Zielscheibe 2 und/oder der Anzeigevorrichtung 4 möglich. Insbesondere ist die Vertikalstange als Montageprofilelement mit einer Längsnut ausgeführt, an der die zu befestigenden Gegenstände stufenlos verstellbar angeordnet sein können. Die Anzeigevorrichtung 4 ist mit einem Höhenabstand H von 95 cm oberhalb des Schießzentrums der Zielscheibe 2 angeordnet. Es sind auch andere Höhenabstände einstellbar.

Die Zielscheibe 2 umfasst ein zentral angeordnetes Zielfeld 6, das kreisförmig ausgeführt ist und insbesondere mit schwarzer Farbe eingefärbt ist. Das Zielfeld 6 ist von einem weiß eingefärbten Umgebungsfeld 7 umgeben, das sich bis zum rechteckförmigen Außenrand der Zielscheibe 2 erstreckt. Auf dem Umgebungsfeld 7 können Zielringe angeordnet sein.

Die dem Schützen zugewandte Gesamtoberfläche der Zielscheibe 2, also das Zielfeld 6 und gegebenenfalls das Umgebungsfeld 7, sind mit einem nicht dargestellten Lichtsensor ausgeführt, der zur Erfassung eines abgegebenen Laserschusses geeignet ist. Als Laserschuss wird ein von einer Laserwaffe abgegebener Laserpuls verstanden.

Die Anzeigevorrichtung 4 ist rechteckig ausgeführt mit einer Länge L und einer Breite B. Die Anzeigevorrichtung 4 weist fünf Leuchtfelder 8 auf, die entlang der Längenrichtung in einem oberen Bereich der Anzeigevorrichtung 4 angeordnet sind. Die Anzeigevorrichtung 4 umfasst ferner eine in Fig. 1 angedeutete Steuerungseinheit 9, die in die Anzeigevorrichtung 4 integriert ist. Die Steuerungsvorrichtung 9 ist insbesondere über das Signalkabel 3 mit der Zielscheibe 2 in Signalverbindung. Die Steuerungseinheit 9 ist zudem mit den Leuchtfeldern 8 in Signalverbindung.

Zusätzlich ist ein Zeitgeber 10 vorgesehen, der insbesondere in die Anzeigevorrichtung 4 integriert ist. Der Zeitgeber 10 dient zum Erfassen der Schießzeit und ist insbesondere mit der Steuerungseinheit 9 in Signalverbindung.

Wesentlich ist, dass die Anzeigevorrichtung 4, insbesondere an einer dem Schützen zugewandten, in Fig. 1 dargestellten Oberfläche, mindestens ein weiteres Anzeigefeld 11 aufweist, das zum Anzeigen von weiteren Informationen dient. Das weitere Anzeigefeld 11 ist in Fig. 1 als symbolisches Rechteck dargestellt.

Größe, Anordnung und Anzahl der weiteren Anzeigefelder 11 kann in Abhängigkeit der anzuzeigenden Informationen variieren. Es ist insbesondere denkbar, dass das Anzeigefeld 11 mindestens ein Leuchtfeld 8 oder mehrere Leuchtfelder 8 überdeckt. Insbesondere in Zeiten, in welchen keine Schießeinlagen erfolgen, ist eine Anzeige des Schießergebnisses entbehrlich.

Das bedeutet, dass die Leuchtfelder 8 zur Anzeige des Schießergebnisses im Sinne der Erfindung nicht dauerhaft, sondern insbesondere zumindest vorrübergehend angezeigt werden.

Nachfolgend werden anhand von Fig. 2 bis 4 Aufbau und Funktion der Anzeigevorrichtung näher erläutert. Gemäß dem gezeigten Ausführungsbeispiel ist die Anzeigevorrichtung als LED-Matrix-Display aus einer Vielzahl von Einzel-LEDs 12 ausgeführt. Die Einzel-LEDs 12 sind in einem Rechteck-Raster in m Spalten und n Zeilen angeordnet. Gemäß dem gezeigten Ausführungsbeispiel gilt m = 64 und n = 16. Es können auch mehr oder weniger Spalten und/oder Zeilen verwendet werden. Die Einzel-LEDs 12 können auch unterschiedlich angeordnet werden, sodass das LED-Matrix-Display eine andere Flächenform aufweist, die nicht rechteckförmig ist. Beispielsweise kann das LED-Matrix-Display dreieckig, sechseckig, achteckig oder kreisförmig ausgeführt sein.

Die Spalten sind entlang der Längenrichtung nebeneinander und die Zeilen entlang der Breitenrichtung übereinander angeordnet. Gemäß dem gezeigten Ausführungsbeispiel sind also 1024 Einzel-LEDs 12 vorgesehen. In Abhängigkeit der Form und/oder Größe der Anzeigevorrichtung 4 können mehr oder weniger Einzel-LEDs 12 verwendet werden.

Die Einzel-LEDs 12 sind gemäß dem gezeigten Ausführungsbeispiel quadratisch ausgeführt mit einer Kantenlänge von 2,6 mm. Die Einzel-LEDs 12 sind einzeln ansteuerbar. Für jede Einzel-LED 12 ist unabhängig von den anderen Einzel-LEDs 12 ein deaktivierter Zustand oder ein Leucht-Zustand in einer der Grundfarben Rot, Grün, Blau, der Mischfarbe Weiß oder weiteren Mischfarben, die aus den Grundfarben erzeugt werden können, möglich.

Gemäß dem gezeigten Ausführungsbeispiel besteht jedes Leuchtfeld 8 aus einer Gruppe von 10 x 10 Einzel-LEDs 12, die in einer 10 x 10-Matrix quadratisch angeordnet sind. Die Leuchtfelder 8 können zwischen einer roten Leuchtanzeige, die keinen Treffer signalisiert, und einer grünen Leuchtanzeige, die einen Treffer signalisiert, wechseln. Selbstverständlich sind auch andere Farbgebungen denkbar. Bei einem Biathlon-Wettbewerb kann die übliche Schwarz/Weiß-Darstellung gewählt werden, indem auf einem weißen Rechteck fünf runde schwarze Zielfelder dargestellt sind, die bei einem Treffer des Schützen jeweils auf weiß umgeschaltet werden.

Unterhalb der Leuchtfelder 8 ist mittig eine Schießzeitanzeige 13 vorgesehen.

Unterhalb der Leuchtfelder 8 ist im linken Bereich der Anzeigevorrichtung 4 eine Schießeinlagenanzeige 14 angeordnet.

Unterhalb der Leuchtfelder 8 ist in einem rechten Bereich der Anzeigevorrichtung 4 eine Strafrundenanzeige 15 vorgesehen, die gemäß der Darstellung in Fig. 3 inaktiv ist.

Nachfolgend wird die Verwendung der Anzeigevorrichtung 4 bei einer Schießeinlage beim "Laser-Run" näher erläutert.

Mit Beginn einer Schießeinlage erscheinen die fünf Leuchtfelder 8. Zusätzlich wird an der Schießeinlagenanzeige 14 die aktuelle Schießeinlage, also mit einer Nummer zwischen 1. und 4., angezeigt.

Der Schütze gibt einen Schuss auf die Zielscheibe 2 ab. Mit dem ersten Schuss beginnt die Messung der Schießzeit mittels des Zeitgebers 10. Der Zeitgeber 10 wird insbesondere über den manuellen Taster durch den Kampfrichter ausgelöst. Wenn der Schuss die Zielscheibe verfehlt, also weder im Zielfeld 6 noch im Umgebungsfeld 7 landet, signalisiert dies ein rotes Dauerleuchten, insbesondere der Leuchtfelder 8. Es ist auch denkbar, bei einem Fehlschuss sämtliche Einzel-LEDs 12, also die gesamte Fläche der Anzeigevorrichtung 4, rot aufleuchten zu lassen.

Landet die Schussabgabe im Umgebungsfeld 7, aber nicht im Zielfeld 6, wird dies durch ein rotes Leuchten mit kurzer Unterbrechung nach der Schussabgabe angezeigt. Zusätzlich wird das Schießergebnis "Miss" angezeigt.

Landet die Schussabgabe im Zielfeld 6, schaltet das erste Leuchtfeld 8 von Rotlicht auf Grünlicht um. Mit jedem weiteren Treffer der Zielscheibe 2 im Zielfeld 6 wird jeweils ein weiteres Leuchtfeld 8 von Rotfärbung auf Grünfärbung umgeschaltet. Die Schießeinlage ist beendet, wenn der Schütze fünf Treffer gelandet hat oder die maximale Schießzeit von 50 Sekunden erreicht ist. Der Schütze kann unmittelbar mit der nächsten Laufrunde beginnen.

Vorteilhaft ist es, wenn der, insbesondere schräg hinter dem Schützen postierte, Kampfrichter den Zeitgeber 10 mittels eines Tasters auslöst. Insbesondere kann ein Kampfrichter für mehrere Anzeigevorrichtungen an verschiedenen Schießbahnen zuständig sein. Durch Betätigen des Tasters wird die Erfassung der Schießzeit synchronisiert. Dies kann beispielsweise durch kabelgebundene oder kabellose Signalübertragung beispielsweise durch Funk, Licht und/oder Schall, insbesondere Ultraschall, oder in anderer Weise erfolgen.

Nach Beenden der Schießeinlage wird in der Strafrundenanzeige 15 die Anzahl der Strafrunden, die aus der soeben zu Ende gegangenen Schießeinlage resultiert, angezeigt. Zusätzlich oder alternativ kann die Gesamtanzahl der Strafrunden und/oder die Anzahl der Strafrunden der vorhergehenden Schießeinlagen angezeigt werden. Die Anzahl der Strafrunden ergibt sich als äquivalent aus den Fehlschüssen der Schießeinlage, also der Anzahl der rotgefärbten Leuchtfelder 8 am Ende der Schießeinlage.

Nach der aktuellen Schießzeit von 40 Sekunden wird das bevorstehende Ende der Schießeinlage durch ein Blinken eines Leuchtfeldes 8 angezeigt. Das Blinken des Leuchtfeldes 8 dauert bis zum Ende der Schießeinlage. Das Blinken aller Leuchtfelder 8 signalisiert, dass die Schießeinheit zu Ende ist und der Athlet mit der nächsten Laufeinheit fortsetzen kann.

Unmittelbar nach der Schießeinlage kann das Resultat, also die Trefferanzahl, die Schießzeit und die Anzahl der Strafrunden, statisch für eine Anzeigedauer von beispielsweise 20 Sekunden eingeblendet bleiben. Nach Ende dieser statischen Anzeige wird die Nummer der nächsten Schießeinlage eingeblendet, also die Nummer der vorherigen Schießeinlage um eins erhöht.

In der Zwischenzeit, also während der Athlet die Laufrunde absolviert, könnten bis zu Beginn der nächsten Schießeinlage zusätzliche Informationen an der Anzeigevorrichtung 4 eingeblendet werden. Um dazu möglichst großflächig Informationen darstellen zu können, ist es möglich, die Anzeigen 13, 14 und 15 und insbesondere die Leuchtfelder 8 zu deaktivieren.

Dadurch, dass die Einzel-LEDs 12 frei programmierbar sind, ist eine zeitabhängige Nutzung der Einzel-LEDs 12 unproblematisch möglich. Es ist möglich, die Schießzeiten und/oder Strafrundenzahlen der bisherigen Schießeinlagen anzuzeigen.

Es können auch weitere athletenbezogene Angaben wie Name, Land, Nationalflagge, Bundesland, Verein etc. sowie wettkampfbezogene Informationen wie beispielsweise die aktuelle Platzierung des einen oder mehrerer Athleten angezeigt werden. Zusätzlich kann eine sogenannte Handicap-Zeit angezeigt werden, wenn beispielsweise die Doppeldisziplin Laser-Run im Rahmen eines modernen Fünfkampf-Wettbewerbes ausgetragen wird. Die Handicap-Zeit entspricht einer in Sekunden umgerechneten Differenz der Gesamtpunkte aus vorangehenden Disziplinen wie Schwimmen, Fechten und Springreiten. Der Führende des Gesamtwettkampfes startet mit einer Handicap-Zeit von 0 s in den Laser-Run-Wettbewerb. Je größer der Abstand eines Athleten auf den Führenden ist, desto größer ist die Handicap-Zeit.

Dazu ist es hilfreich, wenn eine Schnittstelle zu einem Zeitnahmesystem oder zu einem Wettkampfdatensystem der Athleten vorgesehen ist.

Zusätzlich können Informationen für Zuschauer, Athleten und Kampfrichter eingeblendet werden wie beispielsweise Verschiebungen im Zeitplan, Mitteilungen an die Zuschauer, Werbeeinblendungen von Sponsoren, Mitteilungen des Wettkampfausrichters, der Verbände. Dadurch, dass die Anzeigevorrichtung 4, insbesondere durch die Verwendung der Vielzahl der Einzel-LEDs 12, frei programmierbar ist, ist die Anzeigevorrichtung flexibel für unterschiedliche Wettkampfmodi und/oder unterschiedliche Sportarten anwendbar. Regeländerungen können unkompliziert implementiert werden.

Die Anzeigevorrichtung kann unproblematisch beispielsweise für den Trainingsbetrieb adaptiert werden.

Nachfolgend wird anhand von Fig. 5 und 6 ein weiterer Anzeigemodus der Anzeigevorrichtung 4 erläutert.

In dem Aufwärmmodus umfasst die Anzeigevorrichtung 4 eine Schusslagenanzeige 16. Gemäß der Darstellung in Fig. 5 umfasst die Schusslagenanzeige 16 eine stilisierte Zielscheibe 17, die mit einer Auflösung von 16 x 16 Einzel-LEDs 12 abgebildet wird. In der Darstellung gemäß Fig. 5 hat der Schütze beim Einschießen fünf Schüsse abgegeben, wobei zwei Schüsse als Treffer 18 das Schießergebnis "Hit" in Form grün leuchtender Einzel-LEDs 12 im schwarzen Zentrum 20 angezeigt werden. Drei Schüsse werden als Fehlschüsse 19 als Schießergebnis "Miss" in Form rot eingefärbter Einzel-LEDs 12 auf dem Umgebungsfeld 21 der stilisierten Zielscheibe 17 angezeigt. Zusätzlich umfasst die Schusslagenanzeige 16 den Ringwert 22 des jeweils zuletzt abgegebenen Schusses, im vorliegenden Fall zehn. Zusätzlich kann der Ringwert 22 des Schusses in Grün für einen Treffer bzw. in Rot für einen Fehlschuss angezeigt werden.

Zusätzlich oder alternativ zu der stilisierten Zielscheibe kann die Schusslagenanzeige 16, wie in Fig. 6 dargestellt, einen Richtungspfeil 23, insbesondere in Kombination mit dem Ringwert, umfassen, um dem Schützen Richtung und Entfernung der Schussposition vom Zentrum der Scheibe anzuzeigen.

## Patentansprüche

1. Elektronische Anzeigevorrichtung für eine mindestens ein Ziel (2) aufweisende Schießbahn für laserbasierte Waffensimulatoren umfassend
a. einen Zeitgeber (10) zum Erfassen der Schießzeit,
b. mindestens ein Anzeigefeld (11) zum Anzeigen von Informationen,
**dadurch gekennzeichnet, dass**
c. zusätzlich mehrere Leuchtfelder (8) zur Anzeige eines Treffers oder eines Fehlschusses auf das mindestens eine Ziel (2) vorgesehen sind,
d. die Anzeigevorrichtung (4) als LED-Matrix-Display mit mehreren Einzel-LEDs (12) ausgeführt ist.

2. Anzeigevorrichtung gemäß Anspruch 1, **dadurch gekennzeichnet, dass** die Leuchtfelder (8) in einem oberen Bereich der Anzeigevorrichtung (4) angeordnet sind.

3. Anzeigevorrichtung gemäß einem der vorstehenden Ansprüche,
**dadurch gekennzeichnet, dass** das Anzeigefeld als Schießzeitanzeige (13) zur Anzeige der hochlaufenden und/oder beendeten Schießzeit ausgeführt ist, wobei insbesondere die Schießzeitanzeige (13) in einem unteren Bereich der Anzeigevorrichtung (4), insbesondere unterhalb der Leuchtfelder (8), insbesondere in einem mittleren Bereich der Anzeigevorrichtung (4), angeordnet ist.

4. Anzeigevorrichtung gemäß einem der vorstehenden Ansprüche,
**dadurch gekennzeichnet, dass** der Zeitgeber (10) eine Eingangsschnittstelle zum Auslösen der Zeitmessung aufweist.

5. Anzeigevorrichtung gemäß einem der vorstehenden Ansprüche,
**dadurch gekennzeichnet, dass** die Einzel-LEDs (12) eine Aktualisierungsrate von mindestens 1 kHz aufweisen.

6. Anzeigevorrichtung gemäß einem der vorstehenden Ansprüche,
**dadurch gekennzeichnet, dass** das Anzeigefeld als Schießeinlagenanzeige (14) zur Anzeige einer aktuellen und/oder folgenden Schießeinlage ausgeführt ist, wobei insbesondere die Schießeinlagenanzeige (14) in einem unteren Bereich der Anzeigevorrichtung (4), insbesondere unterhalb der Leuchtfelder (8), insbesondere in einem linken Bereich der Anzeigevorrichtung (4), angeordnet ist.

7. Anzeigevorrichtung gemäß einem der vorstehenden Ansprüche,
**dadurch gekennzeichnet, dass** das Anzeigefeld als Strafrundenanzeige (15) zur Anzeige einer zu laufenden und/oder bereits absolvierten Strafrundenanzahl ausgeführt ist, wobei insbesondere die Strafrundenanzeige (15) in einem unteren Bereich der Anzeigevorrichtung (4), insbesondere unterhalb der Leuchtfelder (8), insbesondere in einem rechten Bereich der Anzeigevorrichtung (4), angeordnet ist.

8. Anzeigevorrichtung gemäß einem der vorstehenden Ansprüche,
**dadurch gekennzeichnet, dass** das Anzeigefeld als Athleteninformationsanzeige zur Anzeige von athletenbezogenen Informationen, insbesondere Name, Verein, Landesverband, Nation, Handicap-Zeit, ausgeführt ist.

9. Anzeigevorrichtung gemäß einem der vorstehenden Ansprüche,
**dadurch gekennzeichnet, dass** das Anzeigefeld als Wettkampfinformationsanzeige zur Anzeige von wettkampfbezogenen Informationen, insbesondere Platzierung der Athleten, ausgeführt ist.

10. Anzeigevorrichtung gemäß einem der vorstehenden Ansprüche, **gekennzeichnet durch** eine mit jeweils einem der Leuchtfelder (8) und/oder mit dem Zeitgeber (10) in Signalverbindung stehende Steuerungseinheit (9), die insbesondere mit der Zielscheibe (2) signaltechnisch verbindbar ist.

11. Anzeigevorrichtung gemäß einem der vorstehenden Ansprüche,
**dadurch gekennzeichnet, dass** das Anzeigefeld als Schusslagenanzeige (16) zur Anzeige der Lage eines Schusses auf der Zielscheibe (2), insbesondere beim Aufwärmen der Schützen, ausgeführt ist.

12. Anzeigevorrichtung gemäß einem der vorstehenden Ansprüche, **gekennzeichnet durch** einen Helligkeitssensor, der insbesondere mit einer Steuerungseinheit in Signalverbindung ist.

13. Anzeigevorrichtung gemäß einem der vorstehenden Ansprüche, **gekennzeichnet durch** ein Signalelement zur akustischen Signalisierung der Schussabgabe und/oder des Schießergebnisses.

14. Zielanordnung für eine Schießbahn umfassend eine Anzeigevorrichtung (4) gemäß einem der vorstehenden Ansprüche und eine mit der Anzeigevorrichtung (4) in Signalverbindung stehende elektronische Zielscheibe (2) für laserbasierte Waffensimulatoren.

15. Zielanordnung gemäß Anspruch 14, **dadurch gekennzeichnet, dass** die Anzeigevorrichtung (4) oberhalb der Zielscheibe (2) angeordnet ist.

## Claims

1. Electronic display device for a shooting range having at least one target (2) for laser-based weapon simulators comprising
a. a timer (10) for recording the shooting time,
b. at least one display panel (11) for displaying information,
**characterized in that**
c. several light panels (8) are provided in addition to indicate a hit or a miss on the at least one target (2),
d. the display device (4) is designed as an LED matrix display having a plurality of individual LEDs (12).

2. Display device according to claim 1, **characterized in that** the light panels (8) are arranged in an upper region of the display device (4).

3. Display device according to any one of the preceding claims, **characterized in that** the display panel is designed as a shooting time display (13) for displaying the running-up and/or finished shooting time, wherein in particular the shooting time display (13) is arranged in a lower region of the display device (4), in particular below the light panels (8), in particular in a central region of the display device (4).

4. Display device according to any one of the preceding claims, **characterized in that** the timer (10) has an input interface for triggering the time measurement.

5. Display device according to any one of the preceding claims, **characterized in that** the individual LEDs (12) have an update rate of at least 1 kHz.

6. Display device according to any one of the preceding claims, **characterized in that** the display panel is designed as a shooting bout display (14) for displaying a current and/or following shooting bout, wherein in particular the shooting bout display (14) is arranged in a lower region of the display device (4), in particular below the light panels (8), in particular in a left-hand region of the display device (4).

7. Display device according to any one of the preceding claims, **characterized in that** the display panel is designed as a penalty lap display (15) for displaying a number of penalty laps to be run and/or already completed, wherein in particular the penalty lap display (15) is arranged in a lower region of the display device (4), in particular below the light panels (8), in particular in a right-hand region of the display device (4).

8. Display device according to any one of the preceding claims, **characterized in that** the display panel is designed as an athlete information display for displaying athlete-related information, in particular name, club, national association, nation, handicap time.

9. Display device according to any one of the preceding claims, **characterized in that** the display panel is designed as a competition information display for displaying competition-related information, in particular the placing of the athletes.

10. Display device according to any one of the preceding claims, **characterized by** a control unit (9) which is in signal connection with in each case one of the light panels (8) and/or with the timer (10) and which in particular can be connected to the target (2) in terms of signalling.

11. Display device according to any one of the preceding claims, **characterized in that** the display panel is designed as a shot position indicator (16) for indicating the position of a shot on the target (2), in particular when the shooters are warming up.

12. Display device according to any one of the preceding claims, **characterized by** a brightness sensor which is in signal connection in particular with a control unit.

13. Display device according to any one of the preceding claims, **characterized by** a signal element for acoustic signalling of the shot release and/or the shooting result.

14. Target arrangement for a shooting range comprising a display device (4) according to any one of the preceding claims and an electronic target (2) for laser-based weapon simulators in signal connection with the display device (4).

15. Target arrangement according to claim 14, **characterized in that** the display device (4) is arranged above the target (2).

## Revendications

1. Dispositif d'affichage électronique pour un champ de tir présentant au moins une cible (2) pour des simulateurs d'armes basés sur le laser, comprenant
a. un temporisateur (10) pour enregistrer le temps de tir,
b. au moins un champ d'affichage (11) pour afficher des informations,
**caractérisé en ce que**
c. plusieurs champs lumineux (8) sont en outre prévus pour indiquer un tir réussi ou un tir manqué sur l'au moins une cible (2),
d. le dispositif d'affichage (4) est réalisé sous la forme d'un affichage matriciel à DEL avec plusieurs DEL individuelles (12).

2. Dispositif d'affichage selon la revendication 1, **caractérisé en ce que** les champs lumineux (8) sont disposés dans une zone supérieure du dispositif d'affichage (4).

3. Dispositif d'affichage selon l'une quelconque des revendications précédentes, **caractérisé en ce que** le champ d'affichage est réalisé sous la forme d'un affichage du temps de tir (13) pour l'affichage du temps de tir courant et/ou terminé, l'affichage du temps de tir (13) étant en particulier disposé dans une zone inférieure du dispositif d'affichage (4), en particulier en dessous des champs lumineux (8), en particulier dans une zone centrale du dispositif d'affichage (4).

4. Dispositif d'affichage selon l'une quelconque des revendications précédentes, **caractérisé en ce que** le temporisateur (10) présente une interface d'entrée pour déclencher la mesure du temps.

5. Dispositif d'affichage selon l'une quelconque des revendications précédentes, **caractérisé en ce que** les DEL individuelles (12) ont une fréquence de mise à jour d'au moins 1 kHz.

6. Dispositif d'affichage selon l'une quelconque des revendications précédentes, **caractérisé en ce que** le champ d'affichage est réalisé sous la forme d'un affichage de séance de tir (14) pour l'affichage d'une séance de tir actuelle et/ou suivante, l'affichage de séance de tir (14) étant en particulier disposé dans une zone inférieure du dispositif d'affichage (4), en particulier en dessous des champs lumineux (8), en particulier dans une zone gauche du dispositif d'affichage (4).

7. Dispositif d'affichage selon l'une quelconque des revendications précédentes, **caractérisé en ce que** le champ d'affichage est réalisé sous la forme d'un affichage de tour de pénalité (15) pour l'affichage d'un nombre de tours de pénalité à effectuer et/ou déjà effectués, l'affichage de tour de pénalité (15) étant en particulier disposé dans une zone inférieure du dispositif d'affichage (4), en particulier en dessous des champs lumineux (8), en particulier dans une zone droite du dispositif d'affichage (4).

8. Dispositif d'affichage selon l'une quelconque des revendications précédentes, **caractérisé en ce que** le champ d'affichage est réalisé sous forme d'affichage d'informations sur l'athlète pour l'affichage d'informations relatives à l'athlète, en particulier le nom, le club, la fédération nationale, la nation, le temps de handicap.

9. Dispositif d'affichage selon l'une quelconque des revendications précédentes, **caractérisé en ce que** le champ d'affichage est réalisé sous forme d'affichage d'informations de compétition pour l'affichage d'informations relatives à la compétition, en particulier le placement des athlètes.

10. Dispositif d'affichage selon l'une quelconque des revendications précédentes, **caractérisé par** une unité de commande (9) qui est en liaison de signalisation avec respectivement l'un des champs lumineux (8) et/ou avec le temporisateur (10) et qui peut être reliée en particulier à la cible (2) par une technique de signalisation.

11. Dispositif d'affichage selon l'une quelconque des revendications précédentes, **caractérisé en ce que** le champ d'affichage est réalisé sous la forme d'un indicateur de position de tir (16) pour indiquer la position d'un tir sur la cible (2), en particulier lors de l'échauffement des tireurs.

12. Dispositif d'affichage selon l'une quelconque des revendications précédentes, **caractérisé par** un capteur de luminosité, qui est en particulier en liaison de signalisation avec une unité de commande.

13. Dispositif d'affichage selon l'une quelconque des revendications précédentes, **caractérisé par** un élément de signalisation pour la signalisation acoustique du tir et/ou du résultat du tir.

14. Agencement de cible pour un champ de tir comprenant un dispositif d'affichage (4) selon l'une quelconque des revendications précédentes et une cible électronique (2) en liaison de signalisation avec le dispositif d'affichage (4) pour des simulateurs d'armes basés sur le laser.

15. Agencement de cible selon la revendication 14, **caractérisé en ce que** le dispositif d'affichage (4) est disposé au-dessus de la cible (2).
